# EUROPÄISCHE PATENTSCHRIFT

(11) **EP 2 705 185 B1**
(45) Veröffentlichungstag und Bekanntmachung des Hinweises auf die Patenterteilung: **27.06.2018**
(21) Anmeldenummer: 12786802.4
(22) Anmeldetag: 11.07.2012
(51) Int. Cl.: D04H 1/4374

(54) **MATERIAL ZUR VERSTÄRKUNG MECHANISCHER REIZE AUF DIE DERMIS UND SUBCUTIS SOWIE SEHNEN, BÄNDER, GELENKKAPSELN UND MUSKELN BEI DER HERSTELLUNG VON THERMISCH ISOLIERENDER BEKLEIDUNG UND VON BANDAGEN INSBESONDERE MEDIZINISCHEN, SPORT- UND AUCH VETERINÄR-MEDIZINISCHEN BANDAGEN**
MATERIAL FOR REINFORCING MECHANICAL STIMULI ON THE DERMIS AND SUBCUTIS AS WELL AS TENDONS, LIGAMENTS, JOINT CAPSULES AND MUSCLES IN THE PRODUCTION OF THERMALLY INSULATING CLOTHING AND BANDAGES, IN PARTICULAR MEDICAL, SPORTS AND ALSO VETERINARY MEDICAL BANDAGES
MATIÈRE POUR RENFORCER L'EXCITATION MÉCANIQUE RÉALISÉE SUR LE DERME ET L'HYPODERME, ET SUR LES TENDONS, LES LIGAMENTS, LES CAPSULES ARTICULAIRES ET LES MUSCLES LORS DE LA RÉALISATION DE VÊTEMENTS THERMIQUEMENT ISOLANTS ET DE BANDAGES, NOTAMMENT DE BANDAGES MÉDICAUX, DE BANDAGES DE SPORT AINSI QUE DE BANDAGES VÉTÉRINAIRES

(30) Priorität: 22.08.2011 DE 202011104835 U
(43) Veröffentlichungstag der Anmeldung: 12.03.2014
(73) Patentinhaber: AET - GmbH Australasia European Trading Import - Export, 84072 Au in der Hallertau (DE)
(72) Erfinder: JANZON, Siegfried, Adalbert, 84072 Au in der Hallertau (DE)
(74) Vertreter: Roos, Peter
(86) Internationale Anmeldenummer: PCT/DE2012/000695
(87) Internationale Veröffentlichungsnummer: WO 2013/026431

(56) Entgegenhaltungen:
- DE-A1- 10 210 197
- DE-U1- 8 408 985

## Beschreibung

### Material zur Verstärkung mechanischer Reize auf die Dermis und Subcutis sowie Sehnen, Bänder, Gelenkkapseln und Muskeln bei der Herstellung von thermisch isolierender Bekleidung und von Bandagen insbesondere medizinischen, Sport- und auch veterinärmedizinischen Bandagen.

### Beschreibung

Mechanische Reize stellen eine wesentliche Möglichkeit zur Aktivierung biologischer Prozesse dar.

Die Umsetzung dieser Reize, wie sie durch Kompression und innigen Kontakt von strukturierten Flächen mit der Hautoberfläche erreicht werden können, in bioaktive Adaptationen erfolgt in der Dermis und Subcutis durch die Auslösung verschiedener Effekte, die in intra- und extrazelluläre Regenerationsaktivitäten münden.

Eine Intensivierung der mechanischen Reize kann durch punktuell angebrachte Erhöhungen (z.B. Noppen) erreicht werden.

Durch eine zusätzliche Wärmeisolierung (Abb.1, B), wie sie durch getriebene synthetische Polymere (z.B. Neopren, einem synthetischen Chlorkautschuk, oder Polyurethan, Abb. 1, 2) erreicht werden kann, wird die Durchblutung verbessert und die notwendigen reproduktiven Stoffwechselprozesse, der Austrag von Schlacke-Stoffen und die Wasserabführung beschleunigt.

Die erreichte Wärmeisolierung sichert ebenfalls eine Erhöhung der Elastizität und Belastbarkeit von Muskeln Sehnen und Bändern des Körpers. Sie resultiert auch in einer verstärkten Schweißbildung und einer erhöhten Hauttemperatur. Um diese Effekte nicht über das verträgliche Maß steigen zu lassen, bedarf es einer geregelten Schweiß- und Wärmeabführung, wie sie in der vorliegenden Erfindung durch die strukturierte Innenkaschierung erreicht wird (Abb. 1, A).

Darüber hinaus erreicht das elastische Material eine gleichmäßige Kompression im abgedeckten Bereich, was die durch die vorliegende Erfindung ausgelösten mechanischen Reize verstärkt und verteilt, ohne, bei sachgerechter Anwendung, eine schädigende Überreizung zu erzeugen.

Das erfindungsgemäße Material zeichnet sich durch die Kombination von einer Schicht getriebener synthetischer Polymere (2) und darauf aus einem weichen Kunststoff aufgetragener, erhabener oder durch thermische Verfahren geprägter Noppen (5) aus, wobei zusätzliche textile Schichten aus synthetischen Fasern, Naturfasern oder einer Mischung dieser Fasern (4) auf die innere zur Haut (6) gerichteten Seite der Materialkombination derart kaschiert (verklebt) (3) sind, dass die Oberflächengestaltung zwischen Haut und Bandage eine geregelte Schweiß- und Wärmeabführung (A) ermöglicht. Die Noppen aus weichem Kunststoff (Abb. 2 und 3, B) können auf dem Trägermaterial, verklebt mit der Wärme und Schweiß abführenden Innenbeschichtung (Abb. 2 und 3, A) sowohl in systematischem als auch in unregelmäßigem Abstand und mit unterschiedlicher Form und Erhabenheit aufgetragen sein (Abb. 2 und Abb. 3).

Erläuterung zur Abbildung 1:
- A: - Wärme- und Schweißregulierung
- B: - Wärmeisolierung zur Reflektion der Körperwärme
- 1: - Außenkaschierung
- 2: - Neopren als thermische Isolierschicht (geschlossene Zellstruktur) und zur Stabilisierung
- 3: - Kleberschicht
- 4: - TSM - Innenbeschichtung (Schlingenware) mit Rauten- und Kanalstruktur
- 5: - Noppen zur punktuellen Druckverstärkung
- 6: - Haut
Erläuterungen zu Abbildungen 2 und 3:
- A: - TSM - Innenbeschichtung (Schlingenware) mit Rauten- und Kanalstruktur
- B: - Noppen zur punktuellen Druckverstärkung

## Patentansprüche

1. Material (1, 2, 3, 4, 5) zur Verstärkung mechanischer Reize auf die Dermis und Subcutis sowie Sehnen, Bänder, Gelenkkapseln und Muskeln bei thermisch isolierender Bekleidung und medizinischen, Sport- und veterinärmedizinischen Bandagen, auf das Noppen (5) aus weichem Kunststoff auf eine wärmeisolierende Schicht aus getriebenem Polymer (2) erhaben aufgetragen sind, wobei über den Noppen (5) eine strukturierte Innenkaschierung (4) aufweisend textile Schichten aus synthetischen Fasern, Naturfasern oder einer Mischung dieser Fasern vorgesehen ist, so dass das Material (1, 2, 3, 4, 5) eine geregelte Schweiß- und Wärmeregulierung sichert.

2. Material (1, 2, 3, 4, 5) nach Anspruch 1, wobei die Innenkaschierung (4) eine Kleberschicht (3) aufweist, die zwischen den Noppen (5) und der wärmeisolierenden Schicht (2) einerseits und den textilen Schichten (4) andererseits angeordnet ist.

3. Material (1, 2, 3, 4, 5) nach einem der Ansprüche 1 bis 2, wobei die Noppen (5), verklebt mit der Innenkaschierung (4), auf die wärmeisolierende Schicht (2) aufgetragen wurden.

## Claims

1. A material (1, 2, 3, 4, 5) for increasing the mechanical stimuli on the dermis and subcutis as well as the tendons, ligaments, joint capsules and muscles with thermal insulation clothing and medical, athletic and veterinary medical bandages, to which nubs (5) of soft plastic on a thermal insulation layer of blown polymer (2) have been applied, wherein a structured internal lamination (4) comprising textile layers of synthetic fibers, natural fibers or a mixture of these fibers is provided above the nubs (5), so that the material (1, 2, 3, 4, 5) ensures a regulated perspireation and heat control.

2. The material (1, 2, 3, 4, 5) according to claim 1, wherein the internal lamination (4) has an adhesive layer (3) arranged between the nubs (5) and the thermal insulation layer (2), on the one hand, and the textile layers (4), on the other hand.

3. The material (1, 2, 3, 4, 5) according to any one of claims 1 to 2, wherein the nubs (5), bonded to the internal lamination (4), have been applied to the thermal insulation layer (2).

## Revendications

1. Matériau (1, 2, 3, 4, 5) pour renforcer le stimulus mécanique sur le derme et les tissus sous-cutanés ainsi que les tendons, les ligaments, les capsules articulaires et les muscles dans les vêtements thermo-isolants et les bandages médicaux, sportifs et vétérinaires, sur lequel des picots (5) en matériau plastique souple sont appliqués en relief sur une couche thermo-isolante en polymère (2) soufflé, dans lequel une doublure intérieure (4) structurée présentant des couches textiles en fibres synthétiques, naturelles ou un mélange de ces fibres est prévue sur les picots (5), de sorte que le matériau (1, 2, 3, 4, 5) garantit une régulation régulée de la sueur et de la chaleur.

2. Matériau (1, 2, 3, 4, 5) selon la revendication 1, dans lequel la doublure intérieure (4) présente une couche d'adhésif (3) qui est disposée entre les picots (5) et la couche thermo-isolante (2) d'une part et les couches textiles (4) d'autre part.

3. Matériau (1, 2, 3, 4, 5) selon l'une des revendications 1 à 2, dans lequel les picots (5), collés avec la doublure intérieure (4), ont été appliqués sur la couche thermo-isolante (2).
